# EUROPÄISCHE PATENTSCHRIFT

(11) **EP 3 581 859 B1**
(45) Veröffentlichungstag und Bekanntmachung des Hinweises auf die Patenterteilung: **24.02.2021**
(21) Anmeldenummer: 19167477.9
(22) Anmeldetag: 05.04.2019
(51) Int. Cl.: F24H 1/43, F23M 7/00, F24H 9/20, F23D 14/60, F23D 14/72, F23N 1/02

(54) **WÄRMEZELLE EINES HEIZGERÄTES**
HEAT CELL OF A HEATING APPARATUS
CELLULE CHAUFFANTE D'UN APPAREIL CHAUFFANT

(30) Priorität: 12.06.2018 DE 102018113993
(43) Veröffentlichungstag der Anmeldung: 18.12.2019
(73) Patentinhaber: Vaillant GmbH, 42859 Remscheid (DE)
(72) Erfinder: Bodet, Didier, 44000 Nantes (FR); Richard, Patrice, 44300 Nantes (FR); Chauvin, David, 44640 Cheix en Retz (FR); Bellevert, Nicolas, 44830 Brains (FR); Etienne Sinsoulier, Etienne, 44240 La Chapelle sur Erdre (FR); Somaia, Karim, 49230 Saint Crépin sur Moine (FR); Claisse, Rémi, 44250 St Brévin les Pins (FR); Lami, Henri, 44690 La Haye Fouassière (FR)
(74) Vertreter: Popp, Carsten

(56) Entgegenhaltungen:
- WO-A2-2013/060997
- DE-A1- 10 015 399
- DE-A1- 19 749 510
- US-A1- 2015 153 067

## Beschreibung

Die Erfindung bezieht sich auf eine Vorrichtung zur Erkennung einer Undichtheit einer Wärmezelle eines Heizgerätes mit einem brennstoffbetriebenen Brenner sowie einer gegenüber der Umgebung abgedichteten Brennkammer.

Bei Heizgeräten mit einem brennstoffbetriebenen Brenner werden etwa 1300°C heiße Abgase abgekühlt und diese Wärme Heizkörpern für Raumwärme und einer Brauchwassererwärmung zugeführt. Die Brennkammer ist hierbei zumeist über eine demontierbare Brennertür mit einer temperaturbeständigen Dichtung gegenüber der Umgebung abgedichtet. Bei Wartungsarbeiten wird diese Brennertür mit der Dichtung demontiert und wieder montiert. Hierbei kommt es ab und an zu Beschädigungen der Dichtung oder einer fehlerhaften Montage, so dass im ungünstigen Fall heiße Abgase nach außen gelangen können und hierbei zu Schäden am Heizgerät führen.

Aus der WO 2013/060997 A2 ist eine Vorrichtung zum Regulieren eines Gasgemisches bekannt. Dabei sind die Ventile für die beiden Gaskomponenten einstückig ausgeführt. Die Durchflussraten des ersten und zweiten Gases werden gemeinsam geregelt. Die Ventile und Einlässe sind so geformt und dimensioniert, dass die gemeinsame Regulierung der Durchflussraten der Gase automatisch auf die gewünschten Anteile erfolgt.

Aufgabe der Erfindung ist eine Sicherung gegen unbeabsichtigten Abgasaustritt aus Brennkammern mit einem brennstoffbetriebenen Brenner zu schaffen.

Diese Aufgabe wird erfindungsgemäß dadurch gelöst, dass bei einer gattungsgemäßen Wärmezelle zwischen dem Gehäuse und der Brennertür die Steuerdruckleitung für die Brenngasdosierung angeordnet ist. Bei Störungen fällt der Steuerdruck ab, der Brenner bekommt in Folge dessen kein Brenngas und die Anlage schaltet ab.

Vorteilhafte Ausgestaltungen ergeben sich aus den Merkmalen der abhängigen Ansprüche.

So ist in dem Fall, wenn die Steuerdruckleitung am äußeren Rand der Brennertür verläuft, gewährleistet, dass im Störfall der Druck in der Steuerdruckleitung auf Umgebungsdruck abfällt. Die Steuerdruckleitung sollte die Brennertür zumindest annähernd vollständig umlaufen, damit auch an jeder fehlerhaften Stelle ein Austritt detektiert wird. Insbesondere oben sollte die Leitung an der Brennertür verlaufen. Als Werkstoff eignen sich solche mit einem Schmelzpunkt unter 300°C, vorzugsweise Kunststoff. Eine temperaturbeständige Dichtung sollte näher am Brenner angeordnet sein als die Steuerdruckleitung; diese schützt im ordnungsgemäßen Fall die Steuerdruckleitung. Erfindungsgemäß kann der Übergang vom Gehäuse auf die Brennertür optional auch lediglich durch die Steuerdruckleitung abgedichtet sein.

Die Erfindung wird anhand der Figuren näher erläutert. Hierbei zeigen
Figur 1 eine Wärmezelle gemäß dem Stand der Technik,
Figur 2 eine erfindungsgemäße Wärmezelle und
Figur 3 dieselbe erfindungsgemäße Wärmezelle aus einer anderen Perspektive.

Figur 1 zeigt eine Wärmezelle 8 mit einem Gehäuse 10 mit einer Öffnung, welche durch eine demontierbare Brennertür 4 verschließbar ist. Ein Brenner 1 ragt in das Innere der Wärmezelle 8, wobei der Brenner 1 über eine Brenngas-Luft-Zuführung 3 mit einem Gebläse 2 verbunden ist. Von der Brenngas-Luft-Zuführung 3 zweigt eine Steuerdruckleitung 14 zu einer Brenngasdosiereinrichtung 15 in Form einer Gasarmatur, welche über eine Brenngasleitung 17 in Abhängigkeit des Drucks in der Steuerdruckleitung 14 Brenngas in die Brenngas-Luft-Zuführung 3 zuführt. Die Einmündung des Brenngases erfolgt in einem Venturi 16 innerhalb der Brenngas-Luft-Zuführung 3. Zwischen Gehäuse 10 und Brennertür 4 befindet sich eine Graphitdichtung 7.

Beim Betrieb der Wärmezelle 8 läuft das Gebläse 2 mit einer vorgegebenen Drehzahl. In Abhängigkeit dieser Drehzahl stellt sich ein bestimmter Druck in der Steuerdruckleitung 14 ein. Dieser Druck dient in einer Gasarmatur 15 als Stellgröße für die Zudosierung von Brenngas, welches über die Brenngasleitung 17 der Brenngas-Luft-Zuführung 3 zugeführt wird. Das Brenngas-Luft-Gemisch wird an der Außenfläche des Brenners 1 verbrannt. Die Abgase werden in einem Wärmetauscher abgekühlt und in die Umgebung abgeführt.

Ist die Graphitdichtung 7 beschädigt oder falsch montiert, kann heißes Abgas über den Spalt zwischen Gehäuse 10 und Brennertür 4 strömen und weitere Schäden verursachen.

Die Figuren 2 und 3 zeigen eine erfindungsgemäße Wärmezelle 8, welche sich von der aus Figur 1 dadurch unterscheidet, dass die Steuerdruckleitung 14 nicht auf kürzestem Weg zur Brenngasdosiereinrichtung 15 läuft, sondern stattdessen zusätzlich zwischen dem Gehäuse 10 und der Brennertür 4 verläuft.

Auch die erfindungsgemäße Wärmezelle 8 weist einen brennstoffbetriebenen Brenner 1 auf. Diesem wird von einer Brenngasdosiereinrichtung 15 in Abhängigkeit des Drucks in einer Steuerdruckleitung 14 Brenngas zugeführt. Ein Wärmetauscher 9 dient zur Übertragung thermischer Energie der Abgase des Brenners 1 auf eine Wärmesenke. Der Brenner 1 und der Wärmetauscher sind in einem Gehäuse 10 mit einer Öffnung untergebracht. Die Öffnung des Gehäuses 10 ist durch eine demontierbare Brennertür 4 verschließbar. Auf der zum Inneren des Gehäuses 10 gewandten Seite der Brennertür 4 ist der Brenner 1 montiert. Auf der anderen Seite der Brennertür 4 ist eine Brenngas-Luft-Zuführung 3 zur Zuführung eines Brenngas-Luft-Gemischs angeschlossen. Zwischen dem Gehäuse 10 und der Brennertür 4 ist umlassend eine temperaturbeständige Graphitdichtung 7 angeordnet. Um die Graphitdichtung 7 herum verläuft die Steuerdruckleitung 14 am äußeren Rand der Brennertür 4, wobei die Steuerdruckleitung 14 radial an die Umgebung angrenzt. Die Steuerdruckleitung 14 ist hierbei aus Silikon hergestellt.

Ist die Graphitdichtung 7 undicht oder falsch montiert, so kann an ihr heißes Abgas der Flamme 12 des Brenners 1 vorbeiströmen und die Steuerdruckleitung 14 wird radial an der undichten Stelle mit heißen Abgasen beaufschlagt. Die Steuerdruckleitung 14 dichtet zunächst die Abgase vor einem Austritt in die Umgebung ab. Wird jedoch auch die Steuerdruckleitung 14 beschädigt, so dass diese schmilzt, ist die Steuerdruckleitung 14 in Folge dessen nicht mehr dicht. Als weitere Folge nimmt der Druck in der Steuerdruckleitung 14 den Umgebungsdruck an. Die Brenngasdosiereinrichtung 15 wird demnach auch mit Umgebungsdruck beaufschlagt, was sie als Signal für einen nicht vorhandenen Luftstrom vom Gebläse interpretiert und demnach die hierzu korrespondierende Brenngasmenge bestimmt, was im Fall von keiner Verbrennungsluftmenge auch keine Brenngasmenge bedeutet. Zudem sind Brenngasdosiereinrichtungen 15 derart konstruiert, dass sie einen bestimmten, vorgegebenen Luftstrom beziehungsweise Mindestdruck für die Freigabe von Brenngas benötigen. Da bei defekter Steuerdruckleitung 14 das Drucksignal unter diesen Mindestwert abfällt, wird die Brenngaszufuhr unterbrochen und der Brenner erlischt. Eine nicht dargestellt Flammenüberwachungsvorrichtung erkennt das Erlöschen der Flamme. Gegebenenfalls versucht die Gerätesteuerung, den Brenner wieder zu starten, was aber aufgrund des zu geringen Drucks in der Steuerdruckleitung 14 misslingt, so dass das Gerät in den Störungsmodus geht und einen entsprechenden Hinweis gibt.

Optional kann die zumindest die Steuerdruckleitung 14 nur im oberen Bereich verlaufen, da dieser Bereich durch den thermischen Auftrieb besonders belastet ist.

### Bezugszeichenliste

- 1: Brenner
- 2: Gebläse
- 3: Brenngas-Luft-Zuführung
- 4: Brennertür
- 5:
- 6:
- 7: Graphitdichtung
- 8: Wärmezelle
- 9: Wärmetauscher
- 10: Gehäuse
- 11: Brennkammer
- 12: Flamme
- 13: Abgasleitung
- 14: Steuerdruckleitung
- 15: Gasarmatur
- 16: Venturi
- 17: Brenngasleitung

## Patentansprüche

1. Wärmezelle (8) mit einem brennstoffbetriebenen Brenner (1), einer Brenngasdosiereinrichtung (15), einer Steuerdruckleitung (14), wobei dem Brenner (1) von der Brenngasdosiereinrichtung (15) in Abhängigkeit des Drucks in der Steuerdruckleitung (14) Brenngas zugeführt wird, einem Wärmetauscher (9) zur Übertragung thermischer Energie der Abgase des Brenners (1) auf eine Wärmesenke und einem Gehäuse (10) mit einer Öffnung, und einer demontierbaren Brennertür (4), wobei die Öffnung durch die demontierbare Brennertür (4) verschließbar ist, wobei auf der einen Seite der Brennertür (4) der Brenner (1) montiert ist und die andere Seite der Brennertür (4) mit einer Brenngas-Luft-Zuführung (3) zur Zuführung eines Brenngas-Luft-Gemischs verbunden ist, **dadurch gekennzeichnet, dass** zwischen dem Gehäuse (10) und der Brennertür (4) die Steuerdruckleitung (14) angeordnet ist.

2. Wärmezelle (8) mit Brennertür (4) nach Anspruch 1, **dadurch gekennzeichnet, dass** die Steuerdruckleitung (14) am äußeren Rand der Brennertür (4) verläuft.

3. Wärmezelle (8) mit Brennertür (4) nach Anspruch 2, **dadurch gekennzeichnet, dass** die Steuerdruckleitung (14) die Brennertür (4) zumindest annähernd umlaufend umgibt.

4. Wärmezelle (8) mit Brennertür (4) nach einem der Ansprüche 1 bis 3, **dadurch gekennzeichnet, dass** die Steuerdruckleitung (14) aus einem Werkstoff mit einem Schmelzpunkt unter 300°C, vorzugsweise Kunststoff hergestellt ist.

5. Wärmezelle (8) mit Brennertür (4) nach einem der Ansprüche 1 bis 4, **dadurch gekennzeichnet, dass** sich zwischen Gehäuse (10) und Brennertür (4) eine temperaturbeständige Dichtung (7) befindet.

6. Wärmezelle (8) mit Brennertür (4) nach Anspruch 5, **dadurch gekennzeichnet, dass** die temperaturbeständige Dichtung (7) näher am Brenner (1) angeordnet ist als die Steuerdruckleitung (14).

## Claims

1. Heat cell (8) with a fuel-operated burner (1), a fuel gas metering device (15), a control pressure line (14), wherein the burner (1) is supplied with fuel gas from the fuel gas metering device (15) depending on the pressure in the control pressure line (14), a heat exchanger (9) for transferring thermal energy of the exhaust gas of the burner (1) to a heat sink, and a housing (10) with an opening and a removable burner door (4), wherein the opening can be closed by the removable burner door (4), wherein the burner (1) is mounted on one side of the burner door (4) and the other side of the burner door (4) is connected to a supply (3) of fuel gas and air for supplying a fuel gas and air mixture, **characterised in that** the control pressure line (14) is arranged between the housing (10) and the burner door (4).

2. Heat cell (8) with burner door (4) according to claim 1, **characterised in that** the control pressure line (14) runs along the outer edge of the burner door (4).

3. Heat cell (8) with burner door (4) according to claim 2, **characterised in that** the control pressure line (14) surrounds the burner door (4) at least approximately all the way round.

4. Heat cell (8) with burner door (4) according to any of claims 1 to 3, **characterised in that** the control pressure line (14) is produced from a material with a melting point below 300°C, preferably plastic.

5. Heat cell (8) with burner door (4) according to any of claims 1 to 4, **characterised in that** a temperature-dependent seal (7) is located between housing (10) and burner door (4).

6. Heat cell (8) with burner door (4) according to claim 5, **characterised in that** the temperature-dependent seal (7) is arranged closer to the burner (1) than the control pressure line (14).

## Revendications

1. Cellule thermique (8) avec un brûleur (1) fonctionnant avec du combustible, un appareil de dosage de gaz combustible (15), une conduite de pression de commande (14), dans laquelle du gaz combustible est acheminé depuis l'appareil de dosage de gaz combustible (15) jusqu'au brûleur (1) en fonction de la pression régnant dans la conduite de pression de commande (14), un échangeur de chaleur (9) permettant de transférer l'énergie thermique des gaz d'échappement du brûleur (1) vers un puits de chaleur, et un boîtier (10) muni d'une ouverture, et une porte de brûleur (4) démontable, dans laquelle l'ouverture peut être fermée grâce à la porte de brûleur (4) démontable, dans laquelle le brûleur (1) est monté sur un côté de la porte de brûleur (4) et l'autre côté de la porte de brûleur (4) est relié à une alimentation de gaz combustible-air (3) permettant d'acheminer un mélange gaz combustible-air, **caractérisée en ce que** la conduite de pression de commande (14) est agencée entre le boîtier (10) et la porte de brûleur (4).

2. Cellule thermique (8) avec porte de brûleur (4) selon la revendication 1, **caractérisée en ce que** la conduite de pression de commande (14) s'étend au niveau du bord extérieur de la porte de brûleur (4).

3. Cellule thermique (8) avec porte de brûleur (4) selon la revendication 2, **caractérisée en ce que** la conduite de pression de commande (14) entoure la porte de brûleur (4) de manière au moins approximativement circonférentielle.

4. Cellule thermique (8) avec porte de brûleur (4) selon l'une quelconque des revendications 1 à 3, **caractérisée en ce que** la conduite de pression de commande (14) est fabriquée en un matériau présentant un point de fusion inférieur à 300 °C, de préférence en plastique.

5. Cellule thermique (8) avec porte de brûleur (4) selon l'une quelconque des revendications 1 à 4, **caractérisée en ce qu'**un joint d'étanchéité (7) résistant à la température se trouve entre le boîtier (10) et la porte de brûleur (4).

6. Cellule thermique (8) avec porte de brûleur (4) selon la revendication 5, **caractérisée en ce que** le joint d'étanchéité (7) résistant à la température est agencé plus près du brûleur (1) que ne l'est la conduite de pression de commande (14).
